# FASCICULE DE BREVET EUROPEEN

(11) **EP 0 007 275 B1**
(45) Date de publication et mention de la délivrance du brevet: **24.03.1982**
(21) Numéro de dépôt: 79400480.4
(22) Date de dépôt: 10.07.1979
(51) Int. Cl.: H01F 21/02, H04B 1/02

(54) **Inductance variable et émetteur comportant une telle inductance**
Veränderliche Induktivität und Sender mit solch einer Induktivität
Adjustable inductance and transmitter comprising same

(30) Priorité: 10.07.1978 FR 7820539
(43) Date de publication de la demande: 23.01.1980
(73) Titulaire: THOMSON-CSF, 75008 Paris (FR)
(72) Inventeur: Maillard, Gilbert, F-75360 Paris Cedex 08 (FR)
(74) Mandataire: Courtellemont, Alain

## Description

La présente invention concerne une inductance variable comportant: un bobbinage fixe fait d'un conducteur bobiné selon une hélice circulaire et un curseur appuvant sur le conducteur, le déplacement du point d'appui du curseur sur le conducteur se faisant par un mouvement de vissage du curseur autour de l'axe de l'hélice.

De telles inductances variables sont connues dans lesquelles le curseur est placé à l'intérieur de l'hélice et appuie et glisse sur le conducteur (voir, par exemple, US-A-1 831 375); ce curseur assure la liaison électrique avec un axe conducteur rotatif disposé selon l'axe principal de l'hélice et peut se déplacer longitudinalement sur cet axe conducteur. Le mouvement de rotation de l'axe conducteur entraîne le déplacement du curseur sur le conducteur, ce dernier servant de rail de guidage pour le curseur.

Ces inductances sont généralement utilisées dans les émetteurs de moyenne puissance et dans les circuits d'adaptation des antennes y associées.

L'axe conducteur de l'inductance est le plus souvent entraîné en rotation à l'aide d'un moteur qui, d'une part, grâce à sa vitesse de rotation, assure un positionnement rapide du curseur et qui, d'autre part, permet une télécommande ou un asservissement dans les dispositifs à accord automatique.

A ce positionnement rapide correspond une très grande vitesse de glissement du contact sur le conducteur. Pour limiter l'usure du contact et/ou du conducteur, la pression exercée par le curseur sur le conducteur doit rester faible pendant le déplacement du curseur à grande vitesse; or il est à noter que le déplacement du curseur à grande vitesse est très généralement lié à un courant réduit dans l'inductance, donc à un courant ne nécessitant pas une forte pression dans le contact entre le curseur et le conducteur.

Par contre, à l'arrêt ou aux faibles vitesses correspondant à la fin d'une période d'asservissement, le courant dans l'inductance est maximal et la pression de contact doit être forte pour limiter la résistance et l'échauffement au point de contact.

Avec les inductances variables connues la pression de contact est fixe et est le plus souvent choisie assez forte, ce qui, comme il a été vu ci-avant, convient bien lorsque le curseur est à I-arrêt ou glisse à faible vitesse sur le conducteur mais conduit à une usure importante du contact et/ou du conducteur lors d'un positionnement rapide.

La présente invention a pour but de réduire et, si possible, de supprimer ces inconvénients.

Ceci est obtenu grâce à un curseur exercant sur le conducteur un contact dont la pression est liée à la vitesse de glissement du curseur et, donc, à la vitesse de rotation de l'axe conducteur de l'inductance.

Selon l'invention une inductance variable du type indiqué au début de ce texte est caractérisée en ce qu'elle comporte un dispositif d'écartement associé au curseur et qui, sous l'effet de la force centrifuge produite lors d'un mouvement de vissage, tend à écarter le curseur du conducteur.

La présente invention sera mieux comprise et d'autres caractéristiques apparaîtront à l'aide de la description ci-après et des figures s'y rapportant qui représentent:
- la figure 1 une vue d'une partie d'une première inductance variable selon l'invention;
- la figure 2 des éléments d'une seconde inductance variable selon l'invention.

La figure 1 est une vue d'une inductance variable, réduite, pour des commodités de dessin et de lecture du dessin, aux éléments nécessaires à la compréhension de l'invention. Il est de plus à noter que pour les mêmes raisons les dimensions de certains éléments de l'inductance n'ont pas été respectées sur la figure 1.

Sur la figure 1 sont représentés:
- environ quatre spires du bobinage, 1, d'une inductance variable,
- une portion de chacune de trois barres isolantes 10, 11, 12 placées autour du bobinage 1 et servant à sa fixation,
- un axe mécanique de rotation, 2, de section carrée, dont l'axe géométrique de rotation est repéré XX,
- un curseur, 3.

Le bobinage 1 est réalisé en fil conducteur de section rectangulaire d'une épaisseur de 1,5 mm et d'une largeur de 8 mm; il comporte, au total, une cinquantaine de spires bobinées en forme d'hélice circulaire d'axe XX. Les dimensions du bobinage sont: longeur hors-tout 300 mm, diamètre 120 mm.

Les barres isolantes 10, 11, 12 sont réalisées en plastique rigide et comportent des encoches de 2 mm de profondeur dans lesquelles repose le fil conducteur du bobinage; elles sont disposées à 120° l'une de l'autre autour de l'axe XX et servant d'entretoises aux flasques, non représentées, de l'inductance variable.

L'axe de rotation, 2, est un tube creux, carré, de 18 mm de côté, réalisé en cuivre argenté; il est relié aux flasques, au voisinage de ses extrémités non représentées, par l'intermédiaire de paliers en plastique. Une des extrémités de l'axe 2 traverse l'une des flasques de l'inductance et est prévue pour être accouplée à l'axe du moteur.

Le curseur 3 comporte:
- deux lames élastiques, 4, 5, de 10 mm de large et de cinq dizièmes de millimètre d'épaisseur, réalisées en bronze à ressort. Ces lames sont pliées, sensiblement à 90°, au voisinage de leur première extrémité, 40, 50, et sont en contact, toujours au voisinage de cette même extrémité avec l'une des faces de l'axe carré, 2, par l'intermédiaire de contacts en argent soudés sur les lames; ces contacts en argent sont identiques aux contacts en argent qui apparaîtront sur la figure 2. Les lames 4 et 5 sont accolées sur leur partie médiane et s'écartent l'une de l'autre vers leur seconde extrémité pour former une sorte de pince dont les deux branches aboutissent de part et d'autre d'un même point du bobinage 1; là encore le contact se fait par l'intermédiaire de contacts en argent, soudés sur les lames,
- deux guides isolants, 6, 7, comportant une partie circulaire percée d'un trou à travers lequel passe l'axe 2 et l'une des extrémités repliées des lames (extrémité 40 pour le guide 6 et extrémité 50 pour le guide 7); les deux guides 6 et 7 comportant respectivement deux languettes 30, 31, formant une étoile à trois branches avec les lames 4, 5, et deux parties en forme de gouttière, disposées selon la branche de l'étoile occupée par les lames, chacune des lames étant ainsi maintenue, dans sa partie médiane, à l'intérieur de la gouttière de l'un des guides. Les lames 4, 5 et lès guides 6, 7 sont rendus solidaires par trois rivets 32, 33, 34 reliant entre elles les parties circulaires des guides. Ainsi les lames élastiques pincent-une spire du bobinage 1 tandis que les guides 6 et 7, disposés à 120° de part et d'autre des lames élastiques,' appuient respectivement au-dessous et au-dessus de cette même spire; il s'en suit que, lorsque l'axe 2 tourne (flèches g₁ ou g₂), le curseur en forme d'étoile est maintenu en permanence dans un plan sensiblement perpendiculaire à l'axe 2 et le point de pincement entre les lames élastiques 4, 5 et le conducteur 1 glisse le long du conducteur.

Le curseur 3 comporte également un dispositif d'écartement des deux lames élastiques 4, 5; ce dispositif d'écartement, 8, comporte une masselotte 81 de 0,5 gramme et un levier 82 situés de part et d'autre d'un petit axe de basculement 80 avec lequel ils forment une seule pièce. Une partie de la lame élastique 5 a été arrachée pour permettre de mieux voir le dispositif d'écartement. La lame élastique 4 comporte, dans sa partie formant l'une des branches de la pince du curseur, un trou 401 et, de part et d'autre de ce trou, deux lanquettes pliées à 90° et percées chacune d'un trou circulaire et qui servent de palier pour le petit axe 80; le petit axe 80 et le levier 82 se trouvent situés à l'interieur des branches de la pince du curseur; la masselotte 81 est reliée au petit axe 80 à travers le trou 40.

Lorsque le curseur est au repos le levier 82 touche à peine la lame élastique 5. Par contre, lorsque le curseur est en déplacement rapide (dans le cas de l'exemple décrit: 10 tours par seconde, ce qui correspond à un déplacement d'extrémité à extrémité du bobinage en 5 secondes pour une longueur de bobinage de 17 mètres) la masselotte 81, sous l'effet de la force centrifuge, se déplace (flèche f), ce qui fait bascular le levier 82 et celui-ci appuie d'autant plus fort sur la lame 5 pour l'écarter de la lame 4 que la force centrifuge est plus grande. Ainsi la pression exercée par les lames élastiques sur le bobinage est réduite lors des déplacements rapides du curseur ce qui, en conséquence, réduit l'usure du curseur et du bobinage par rapport à une inductance variable de type classique du genre par exemple de celle de la figure 1 mais sans le dispositif d'écartement des lames élastiques.

L'inductance variable qui vient d'être décrite est destinée à fonctionner avec un courant H.F. moyen de 12A lorsque le curseur est à l'arrêt ou parcourt la dernière spire précédant son point d'arrêt et un courant H.F. moyen de 0,5A lorsque le curseur est en déplacement rapide.

La figure 2 montre, vu en coupe, un ensemble constitué de deux lames élastiques 21, 22 et d'un dispositif d'écartement de ces lames, 23. Cet ensemble mis à la place de l'ensemble constitué par les pièces 4, 5 et 8 de la figure 1 permet de constituer une autre inductance variable selon l'invention. Dans cette variante le dispositif d'écartement 23 est constitué d'une bille en acier, disposée entre les deux lames élastiques et maintenue dans une poche formée par deux sortes de bosses, une par lame, dont les parties concaves sont en regard.

Sur la figure 2 apparaissent également quatre contacts en argent, 24 à 27, soudés aux lames. Ces contacts qui ont la forme de demi- sphères d'environ 5 mm de diamètre, sont destinés à assurer le contact glissant du curseur avec l'axe de l'inductance (contacts 24, 25) et avec le bobinage (contacts 26, 27).

Sous l'action de la force centrifuge (flèche f) créée par la rotation rapide de l'axe de l'inductance variable, la bille se déplace ettend à écarter la pince que forment les deux extrémités des lames élastiques terminées par les contacts 26, 27; il en résulte une diminution de l'effort de pression exercé par le curseur sur le bobinage.

Différentes autres inductances variables peuvent être envisagées sans sortir du cadre de l'invention, ces inductances comportant un curseur avec un premier dispositif faisant pression sur le bobinage et un second dispositif qui, sous l'effet de la force centrifuge produite par la rotation rapide de l'axe de rotation de l'inductance, réduit automatiquement la pression exercée par le premier dispositif sur le bobinage. C'est par exemple le cas d'une inductance où le curseur comporte un bras coulissant et, à l'extrémité de ce bras:
- une petite barre montée en rotation autour d'un axe solidaire du bras,
- une roulette solidaire de l'une des extrémités de la barre et qui vient en contact avec le conducteur du bobinage,
- une masselotte solidaire de l'autre extrémité de la barre et qui, lors d'une rotation rapide de l'axe de l'inductance, tend à réduire la pression de la roulette sur le conducteur,
- et un ressort fixé entre le bras et la barre et tendant à augmenter la pression de la roulette sur le conducteur.

L'invention est applicable, en particular aux émetteurs et, plus spécialement aux émetteurs de moyenne puissance.

## Revendications

1. Inductance variable comportant: un bobinage (1) fixe fait d'un conducteur bobiné selon une hélice circulaire et un curseur (3) appuyant sur le conducteur, le déplacement du point d'appui du curseur sur le conducteur se faisant par un mouvement de vissage du curseur autour de l'axe de hélice, caractérisée en ce qu'elle comporte un dispositif d'écartement (8, 23) associé au curseur (3) et qui, sous l'effet de la force centrifuge produite par un mouvement de vissage du curseur, tend à réduire la pression du curseur sur le conducteur.

2. Inductance selon la revendication 1, dans laquelle le curseur comporte une pince, cette pince comportant deux pièces (4, 5) en regard et pinçant le conducteur, caractérisée en ce que le dispositif d'écartement est associé aux deux pièces en regard pour, sous l'effet de la force centrifuge produite par un mouvement de vissage du curseur, tendre à écarter l'une de l'autre les deux pièces en regard.

3. Inductance selon la revendication 2, caractérisée en ce que les deux pièces en regard sont deux lames élastiques (4, 5) et en ce que le dispositif d'écartement comporte: un axe de basculement (80) dont le palier est solidaire de l'une (4) des deux lames, un levier (82) solidaire, à l'une de ses extrémités, de l'axe de basculement (80) et une masselotte (81) solidaire de l'axe de basculement pour, sous l'effet de la force centrifuge produite par un mouvement de vissage du curseur, tendre à faire tourner l'axe de basculement (80) et à appuyer le levier (82) sur l'autre (5) des deux lames.

4. Inductance selon la revendication 2, caractérisée en ce que les deux pièces en regard sont deux lames élastiques (21, 22) présentant chacune une partie en creux, les parties en creux des deux lames étant en regard pour former une poche et en ce que le dispositif d'écartement comporte une bille (23) placée à l'intérieur de la poche et qui, sous l'effet de la force centrifuge produite par un mouvement de vissage du curseur, tend à sortir de la poche et donc à écarter l'une de l'autre les deux pièces en regard.

5. Emetteur caractérisé en ce qu'il comporte au moins une inductance selon l'une des revendications précédentes.

## Patentansprüche

1. Regelbarer Induktor, der eine Spule (1) einschliesst, die aus einem Leiter besteht, der spiralförmig gewunden ist, sowie einen Kontaktschieber (3), der gegen den Leiter gedrückt ist, wobei die Verschiebung des Lagerpunkts des Kontaktschiebers auf dem Leiter durch eine Schraubbewegung des Kontaktschiebers um die Achse der Spiralwindung erfolgt, dadurch gekennzeichnet, dass er eine Abstandsvorrichtung (8, 23) einschliesst, die mit dem Kontaktschieber (3) verbunden ist, und die unter Wirkung der Fliehkraft, die durch die Schraubbewegung des Kontaktschiebers entsteht, den Druck des Kontaktschiebers auf den Leiter zu vermindern trachtet.

2. Induktor gemäss Anspruch 1, in dem der Kontaktschieber eine Zange einschliesst, wobei die Zange zwei gegenüberliegende Arme (4, 5) hat, die den Leiter umfassen, dadurch gekennzeichnet, dass die Abstandsvorrichtung mit den zwei gegenüberliegenden Armen verbunden ist, um den einen Arm von dem anderen durch die Wirkung der Fliehkraft, die durch eine Schraubbewegung des Kontaktschiebers entsteht, entfernt zu halten.

3. Induktor gemäss Anspruch 2, dadurch gekennzeichnet, das die beiden gegenüberliegenden Arme zwei Blattferden (4, 5) sind und die Abstandsvorrichtung umfasst: eine Drehachse (80), deren Lager mit einer (4) der Beiden Blattfedern aus einem Stück besteht, einen Hebel (82), der mit einem seiner Enden mit der Drehachse (80) aus einem Stück besteht, und einem Gewicht (81 das mit der Drehachse aus einem Stück besteht, um die Drehachse (80) zum Drehen zu veranlassen und den Hebel (82) auf die andere (5) der beiden Blattfedern unter Wirkung der Fliehkraft, die durch die Schraubbewegung des Kontaktschiebers entsteht, zu drücken.

4. Induktor gemäss Anspruch 2, dadurch gekennzeichnet, dass die beiden gegenüberleigenden Arme zwei Blattfedern (21, 22) sind, wovon jede einen hohlen Teil hat und diese beiden hohlen Teile der beiden gegenüberleigenden Blattfedern eine Tasche bilden; und dadurch, dass die Abstandsvorrichtung eine Kugel (23) einschliesst, die, unter Wirkung der Fliehkraft, die durch eine Schraubbewegung des Kontaktschiebers entsteht, die Tasche zu verlassen trachtet und so den einen von dem anderen gegenüberliegenden Arm trennt.

5. Sender, dadurch gekennzeichnet, dass er mindestens einen das verstehend beanspruchten Induktors einschliesst.

## Claims

1. Adjustable inductor comprising: a fixed coil (1) made of a conductor wound in a circular helix and a slide contact (3) bearing upon said conductor, with the deplacement of the support point of the slide contact on the conductor occurring by a screwing movement of the slide contact around the axis of the helix, charac- . terized in that it comprises a spacing device (8, 23) associated with said slide contact (3) and which, under the effect of the centrifugal force caused by a screwing movement of the slide contact, tends to reduce the pressure of the slide contact on the conductor

2. Inductor according to claim 1, wherein the slide contact comprises a pair of pincers, said pair of pincers having two opposing pieces (4, 5) which grip the conductor, characterized in that the spacing device is associated with the two opposing pieces for spacing one piece with respect to the other one under the effect of the centrifugal force caused by a screwing movement of the slide contact.

3. Inductor according to claim 2, characterized in that the two opposing pieces are two leaf springs (4, 5) and the spacing device comprises: a pivoting axis (80), the bearing of which is integral with one (4) of the two leaf springs, a lever (82) which is integral at one of its ends with the pivoting axis (80) and a weight (81) which is integral with the pivoting axis for tending to make the pivoting axis (80) rotate and applying the lever (82) onto the other (5) of the two leaf springs under the effect of the centrifugal force caused by screwing movement of the slide contact.

4. Inductor according to claim 2, characterized in that the two opposing pieces are two leaf springs (21, 22), each of which having a hollow portion, with the hollow portions of the two leaf springs opposing each other to form a pocket, and in that said spacing device comprises a small ball (23) placed inside said pocket and which, under the effect of the centrifugal force caused by a screwing movement of the slide contact, tends to leave said pocket and thus to separate one from the other of the two opposing pieces.

5. Transmitter characterized in that it comprises at least one inductor according to the preceding claims.
